# EUROPÄISCHE PATENTSCHRIFT

(11) **EP 0 394 700 B1**
(45) Veröffentlichungstag und Bekanntmachung des Hinweises auf die Patenterteilung: **07.09.1994**
(21) Anmeldenummer: 90106105.1
(22) Anmeldetag: 30.03.1990
(51) Int. Cl.: B41N 7/00

(54) **Druckzylinder für Druckmaschinen, insbesondere Offsetdruckmaschinen**
Impression cylinder, especially for offset-machine
Cylindre d'impression, en particulier pour machine offset

(30) Priorität: 26.04.1989 DE 3913818
(43) Veröffentlichungstag der Anmeldung: 31.10.1990
(73) Patentinhaber: M.A.N.-ROLAND Druckmaschinen Aktiengesellschaft, 63012 Offenbach (DE)
(72) Erfinder: Cappel, Bert, D-6052 Mühlheim/Main (DE); Sondergeld, Werner, D-6050 Offenbach/Main (DE); Zschetzsche, Hubert, 6050 Offenbach/Main (DE); Hartung, Georg, D-8900 Augsburg (DE)
(74) Vertreter: Marek, Joachim, Dipl.-Ing.

(56) Entgegenhaltungen:
- EP-A- 0 017 776
- DE-A- 2 245 301
- DE-A- 2 820 549
- DE-C- 1 258 873
- GB-A- 2 192 254
- PATENT ABSTRACTS OF JAPAN vol. 10, no. 227 (M-505)(2283) 07 August 1986, JP-A-61 60557 (MUTOH IND LTD.) 28 März 1986,
- PATENT ABSTRACTS OF JAPAN vol. 10, no. 227 (M-505)(2283) 07 August 1986, JP-A-61 60558 (MUTOH IND LTD) 28 März 1986

## Beschreibung

Die Erfindung betrifft einen Druckzylinder für Druckmaschinen, insbesondere Offsetdruckmaschinen.

In der Bogenrotation ist das Phänomen des Dublierens bekannt. Hierunter versteht man ein Strecken des Rasterpunktes oder das Erscheinen eines doppelten Punktes im Druckbild. Der Druck wird voll und unscharf. Der Punkt kann je nach Ursache nach allen Seiten dublieren. Dasselbe gilt für Schrift- und Zeichnungsanteile. Für das Dublieren in der Bogenrotation werden verschiedene Ursachen verantwortlich gemacht. Beispielsweise eine falsche Abwicklung, ein zu locker sitzendes Gummituch, falsche Laufrichtung des Gummituches, ein zu langes Gummituch, lockere Klemmleisten des Gummituches, ein wandernder Plattenzylinder, zu lockere Greifer, randwelliges verbeultes Papier bzw. Papier mit unterschiedlichem Kraft-Dehnungsverhalten, elektrostatisch aufgeladenes Papier und ein Druckzylinder, dessen Manteloberfläche nicht sauber, d.h. durch Farbreste, Rost und dgl. verschmiert ist.

Aus der EP 0 017 776 A1 ist eine bogenführende Folie als Aufzug für Gegendruckzylinder bekannt, die ein gutes Farbabgabeverhalten besitzt.

Gemäß der DE 2 820 549 A1 ist eine metallische Bogenführungsfolie, die ein Abschmieren der frischbedruckten Bogenseite vermeidet.

Nach der DE-AS 1 258 873 ist eine Anordnung zum Verhüten des Beschmutzens des Gegendruckzylinders eines Widerdruckwerks oder des zwischen einem Schöndruck- und einem Widerdruckwerk angeordneten Bogenübertragungszylinders mittels farbabstoßender Oberfläche bekannt.

Aufgabe der Erfindung ist es, einen Druckzylinder für Druckmaschinen, z.B. Offsetdruckmaschinen zu schaffen, dessen bogenführende Manteloberfläche unterschiedliche Dehnungen des Papiers und auf dieser Grundlage auch die Punktverschiebung im Druckbild verhindert.

Es wurde gefunden, daß eine aus einem metallischen Werkstoff, vorzugsweise Kupfer bestehende Manteloberfläche gegen Dublieren wirksam ist, wenn in die metallische Manteloberfläche eine Runzelkornrasterstruktur mit einer Rasterfeinheit zwischen 12 bis 50 Linien/cm eingeätzt ist. Die Herstellung kann beispielsweise vergleichbar der Herstellung einer Tiefdruckätzung von Tiefdruckformzylindern bzw. Tiefdruckplatten erfolgen.

Alternativ ist es auch möglich äquivalente Verfahren z.B. Gravieren, Prägen von Metallfolien oder Auswaschen von Kunststoffolien, wie sie ebenfalls bei der Herstellung von Tiefdruckplatten oder bei der Tiefdruckformzylinderherstellung üblich sind, einzusetzen.

Die Manteloberfläche kann dabei unmittelbar Bestandteil des Druckzylinders sein oder auch einer Platte, Folie oder dgl. sein, die auf den Druckzylinder aufgeklebt oder aufgespannt wird.

Zur Erhöhung der Verschleißfestigkeit ist eine zusätzliche Beschichtung mit einem verschleißfesten Werkstoff, z.B. ein Chromüberzug vorgesehen. Letzterer wirkt außerdem gegen Abschmieren, da er farbabweisend ist. Von besonderer Bedeutung ist das auf einem Gegendruckzylinder eines Widerdruckwerkes. Die erfindungsgemäße Manteloberfläche ist somit als Oberfläche von Druckzylindern insbesondere im Schön- und Widerdruck geeignet.

Das in der Zeichnung schematisch dargestellte Ausführungsbeispiel der Erfindung zeigt in
- Fig. 1: einen Druckzylinder, schematisch,
- Fig. 2: einen Schnitt in Achsrichtung durch die Manteloberfläche des Druckzylinders nach Fig. 1,
- Fig. 3: eine Draufsicht auf das Runzelkornraster der Manteloberfläche des Druckzylinders in einer Vergrößerung 50:1.

Der in Fig. 1 schematisch dargestellte Druckzylinder 1 ist mit einer Manteloberfläche 2 versehen, die gemäß Fig. 2 im Schnitt ein Relief bzw. eine Struktur 3 aufweist, welche aus näpfchenartigen Vertiefungen 4 besteht, die durch Ätzen zwischen Rasterstegen 5 eines Runzelkornrasters unmittelbar in der Manteloberfläche 2 des Druckzylinders 1 oder in einer auf den Druckzylinder 1 nachträglich aufgespannten oder aufgeklebten Platte oder dgl. entstanden sind. Die Rasterfeinheit der Runzelkornrasterstruktur 3 beträgt 12 bis 50 Linien (Vertiefungen)/cm je nachdem ob Karton oder dünnes Papier verarbeitet wird. Die gröbere Struktur von 12 Linien (Vertiefungen)/cm ist für Karton geeignet, während die feinere Struktur ab 30 bis 50 Linien (Vertiefungen)/cm für dünnes Papier geeignet ist. Vorzugsweise wird die aus Kupfer bestehende Manteloberfläche 2, nach dem die Runzelkornrasterstruktur 3 tiefgeätzt in die Manteloberfläche 2 eingebracht wurde, mit einem verschleißfesten Werkstoff, vorzugsweise mit Chrom überzogen. Eine derart strukturierte Manteloberfläche 2 des Druckzylinders 1 verhindert Dublieren und/oder Abschmieren frischbedruckter Bogen auf bogenführenden Zylindern, da eine Bewegung des Papiers auf der Oberfläche des Druckzylinders 1 verhindert wird, wobei zugleich verhindert wird, daß die strukturierte Oberfläche sich im Druckbild markiert, weil die erfindungsgemäße Manteloberfläche 2 für das gesamte Druckbild eine gleichmäßige Unterlage bildet.

Nachfolgend werden kurz wesentliche Verfahrensschritte zur Herstellung eines erfindungsgemäßen Druckzylinders 1 mit Manteloberfläche 2 beschrieben:
1. Abkleben bzw. Abdecken der Schmitzringe, der Stirnflächen, der Zapfen und des Kanalbereiches des Offset-Druckzylinders 1.
2. Aufkupfern des Druckzylinders 1, z.B. galvanisch, Schichtdicke ca. 0,4 mm, Badzeit ca. 4 Stunden.
3. Schleifen und Polieren der so erzeugten Kupferoberfläche.
4. Aufsprühen eines Photolackes.
5. Aufkopieren einer Runzelkornrasterstruktur 3, d.h. einer Zufallsstruktur mit einer Rasterfeinheit von 12 bis 50 Linien/cm, je nach Anforderung des Papiers.
6. Entwickeln des Photolackes.
7. Tiefätzen des Druckzylinders, Ätzzeit ca. 10 Min., Ätztiefe t ca. 5-100 Micrometer, hierbei entsteht eine Manteloberfläche 2 mit einem planflächigen Traganteil von ca. 20 bis 50% Rasterstege 5, welche die verbleibenden näpfchenartigen Vertiefungen 4 allseitig umschließen.
8. Verchromen, z.B. glavanisch, der geätzten Runzelkornrasterstruktur 3 mit einer Schichtdicke von ca. 10 bis 20 Micrometer.

Erfolgt die Herstellung der erfindungsgemäßen Druckzylindermanteloberfläche 2 auf einer Platte, einem Aufzug, einer Folie oder dgl., die nachträglich aufgeklebt oder auf den Druckzylinder 1 aufgespannt werden soll, können die vorstehend unter 1. bis 3. genannten Verfahrensschritte entfallen. Auch können einzelne Verfahrensschritte durch äquivalente Schritte ersetzt werden, z.B. Aufdrucken einer entsprechenden Zufallsstruktur vor dem Ätzen.

Als Herstellungsverfahren bietet sich neben dem Ätzen alternativ auch das Prägen, Gravieren metallischer Kupfermantelflächen 2 an bzw. das Auswaschen von Kunststoff-Oberflächen. Nicht erwähnte Einzelheiten, z.B. Verfahrensparameter entsprechend er bekannten Tiefdruckätzung von Tiefdruckformzylindern bzw. Tiefdruckplatten. Gleiches gilt für die anderen erwähnten Verfahren zur Herstellung einer Manteloberfläche 2 mit der erfindungsgemäßen Runzelkornrasterstruktur 3.

In der Zeichnung ist mit 6 die Greiferauflage im Kanal des Druckzylinders 1 angedeutet.

## Patentansprüche

1. Druckzylinder (1) für Druckmaschinen,
**dadurch gekennzeichnet**,
daß die aus einem metallischen Werkstoff bestehende Manteloberfläche (2) eine Runzelkornrasterstruktur (3) mit einer Rasterfeinheit von 12 bis 50 Vertiefungen (4) auf einer Linie von 1 cm Länge aufweist (Fig. 3).

2. Druckzylinder (1) nach Anspruch 1,
**dadurch gekennzeichnet**,
daß die Manteloberfläche (2) mit einem verschleißfesten Werkstoff, vorzugsweise mit Chrom überzogen ist.

3. Druckzylinder (1) nach Anspruch 1 und 2,
**dadurch gekennzeichnet**,
daß die Manteloberfläche (2) Bestandteil einer Platte, Folie, eines Aufzuges oder dgl. ist, welche auf dem Druckzylinder (1) befestigt bzw. aufgespannt werden.

4. Druckzylinder (1) nach Anspruch 1 und 2,
**dadurch gekennzeichnet**,
daß die Manteloberfläche (2) unmittelbarer Bestandteil des Druckzylinders (1) ist.

5. Druckzylinder (1) für Druckmaschinen,
**dadurch gekennzeichnet**,
daß die Manteloberfläche (2) aus einem verschleißfesten Kunststoff besteht, auf die eine Runzelkornrasterstruktur mit einer Rasterfeinheit von 12 bis 50 Vertiefungen (4) auf einer Linie von 1 cm Länge aufgebracht ist und daß durch Prägen, Gravieren oder dgl. die näpfchenartigen Vertiefungen (4) und flächige Traganteile (5) erzeugt sind, vergleichbar einer Tiefdruckätzung.

6. Druckzylinder (1) nach Anspruch 5,
**dadurch gekennzeichnet**,
daß die Manteloberfläche (2) Bestandteil einer Platte, Folie, eines Aufzuges oder dgl. ist, welche auf dem Druckzylinder (1) befestigt bzw. aufgespannt ist.

7. Druckzylinder (1) nach Anspruch 5,
**dadurch gekennzeichnet**,
daß die Manteloberfläche (2) unmittelbarer Bestandteil des Druckzylinders (1) ist.

## Claims

1. Impression cylinder (1) for printing presses characterised in that the cover surface (2) consisting of a metallic material has a wrinkled granular raster structure (3) with a raster fineness of 12 to 50 depressions (4) on a line of 1 cm length (Fig. 3).

2. Impression cylinder (1) according to Claim 1, characterised in that the cover surface (2) is overcoated with a wear resistant material, preferably with chromium.

3. Impression cylinder (1) according to Claim 1 and 2, characterised in that the cover surface (2) component is a plate foil, a cover or the like which is fixed or tensioned on to the impression cylinder (1).

4. Impression cylinder (1) according to Claim 1 and 2, characterised in that the cover surface (2) is directly a part of the impression cylinder (1).

5. Impression cylinder (1) for printing presses characterised in that the cover surface (2) consists of a wear resistant plastics on to which a wrinkled grain raster structure with a raster fineness of 12 to 50 depressions (4) on a line of 1 cm length is applied and that by stamping, engraving or the like the little basin like depressions (4) and supporting area portions (5) are generated, comparable with a gravure etching.

6. Impression cylinder (1) according to Claim 5, characterised in that the cover surface (2) component is a plate, foil, a cover or the like which is fixed or tensioned on the impression cylinder (1).

7. Impression cylinder (1) according to Claim 5, characterised in that the cover surface (2) is directly a component of the impression cylinder (1).

## Revendications

1. Cylindre d'impression (1) pour des machines d'impression, caractérisé en ce que la surface d'enveloppe (2) constituée d'un matériau métallique présente une structure tramée réticulaire (3) avec une finesse de trame de 12 à 50 évidements (4) sur une ligne de 1 cm de longueur (figure 3).

2. Cylindre d'impression (1) selon la revendication 1, caractérisé en ce que la surface d'enveloppe (2) est revêtue d'un matériau résistant à l'usure, de préférence du chrome.

3. Cylindre d'impression (1) selon l'une des revendications 1 ou 2,
caractérisé en ce que la surface d'enveloppe (2) fait partie d'une plaque, d'une feuille, d'un revêtement ou analogue, qui est fixé ou tendu sur le cylindre d'impression (1).

4. Cylindre d'impression (1) selon l'une quelconque des revendications 1 ou 2,
caractérisé en ce que la surface d'enveloppe (2) fait directement partie du cylindre d'impression (1).

5. Cylindre d'impression (1) pour des machines d'impression, caractérisé en ce que la surface d'enveloppe (2) est constituée d'une matière synthétique résistant à l'usure, sur laquelle est déposée une structure tramée réticulaire avec une finesse de trame de 12 à 50 évidements (4) sur une ligne de 1 cm de longueur, et en ce que les évidements (4) en forme de godet et des parties de support superficielles (5) sont créés par estampage, par gravure ou analogue, de façon similaire à une gravure hélio.

6. Cylindre d'impression (1) selon la revendication 5, caractérisé en ce que la surface d'enveloppe (2) fait partie d'une plaque, d'une feuille, d'un revêtement ou analogue, qui est fixé ou tendu sur le cylindre d'impression (1).

7. Cylindre d'impression (1) selon la revendication 5, caractérisé en ce que la surface d'enveloppe (2) fait directement partie du cylindre d'impression (1).
